# EUROPÄISCHE PATENTSCHRIFT

(11) **EP 1 338 417 B1**
(45) Veröffentlichungstag und Bekanntmachung des Hinweises auf die Patenterteilung: **07.07.2004**
(21) Anmeldenummer: 02004171.1
(22) Anmeldetag: 26.02.2002
(51) Int. Cl.: B41F 27/10, B41F 30/04, B41F 13/20, B41C 1/02

(54) **Gravier- oder Druckmaschine**
Engraving or printing machine
Machine de gravure ou d'impression

(43) Veröffentlichungstag der Anmeldung: 27.08.2003
(73) Patentinhaber: RSD Technik GmbH, 79588 Efringen-Kirchen (DE)
(72) Erfinder: Rasenberger, Martin, 79639 Grenzach-Wyhlen (DE); Hartwig, Georg, 79639 Grenzach-Wyhlen (DE)
(74) Vertreter: Ebert, Jutta

(56) Entgegenhaltungen:
- EP-A- 0 225 509
- DE-A- 19 846 033
- DE-C- 282 136
- US-A- 1 329 325
- US-A- 5 289 769
- US-B1- 6 186 068

## Beschreibung

Die Erfindung betrifft eine Gravier- oder Druckmaschine, mit einem drehbaren zylindrischen Trägerkörper, auf dem eine austauschbare äußere Form- oder Druckhülse (sleeve) aus elastisch dehnbarem Material sitzt, die zum Auf- und Abziehen auf den oder von dem Trägerkörper durch Einleiten von Druckluft zwischen den Trägerköper oder eine auf den Trägerkörper aufgeschobene Zwischenhülse (bridging sleeve) und die Form- oder Druckhülse radial dehnbar ist, und mit einer Vorrichtung durch die der Trägerkörper relativ zum Maschinenbett in axialer Richtung bewegbar ist.

Bei bekannten Graviermaschinen, an denen die später in einer Druckmaschine beim Druckvorgang zu übertragenden Zeichen in die Oberfläche von Form- oder Druckhülsen eingraviert werden, bedingt der Austausch dieser Hülsen auf dem Trägerkörper Stillstandzeiten der Maschine von 10 - 20 Minuten. Die Maschine muss zum Stillstand gebracht werden, der aus dem Trägerkörper und der darauf befindlichen Formoder Druckhülse bestehende Zylinder aus seinen Lagern gelöst und gehoben und an einen für den Wechsel der Formoder Druckhülse vorgesehenen Ort verbracht werden. Dann, nachdem die eine Hülse entfernt und die neue Hülse aufgezogen ist, muss der Zylinder wieder zu seiner Maschine transportiert und in seine Lager eingelegt und eventuell erneut kalibriert werden. Wegen des allgemein sehr hohen Gewichts der Zylinder muss das Ausheben und Einlegen sowie das Verbringen weg und zurück zur Maschine in aufwendiger Weise mit maschineller Hilfe, z.B. mit einem Kran, geschehen. Zusammen mit den Stillstandzeiten stellt dieser Aufwand einen hohen Kostenfaktor dar.

Für Druckmaschinen gilt das oben Gesagte beim Motivwechsel entsprechend.

Durch die DE 100 23 742 A1 ist ein Druck- oder Formzylinder für Druckmaschinen bekannt, auf dessen Trägerkörper wahlweise sowohl metallische als auch nichtmetallische Druckhülsen aufgezogen werden können. Dazu sind im Trägerkörper eine Druckluftkanalsystem für das Aufziehen der nicht metallischen Druckhülsen in der oben erwähnten Weise und ein hydraulisches Kanalsystem für das Aufziehen der metallischen Druckhülsen vorgesehen. Die Beaufschlagung beider Kanalsysteme mit ihrem Druckmedium erfolgt durch jeweils eines der einander gegenüberliegenden Lager des Trägerkörpers, an deren Stirnseiten sich diese öffnen. Auch dieser Druckzylinder muss, schon damit die Kanalsysteme für das Einleiten des jeweiligen Druckmediums zugänglich werden, zum Austausch der Druckhülsen aus der Druckmaschine gehoben und zu einer anderen Maschine, an der der Austausch der Hülsen vorgenommen werden kann, transportiert werden.

Durch die DE 198 46 033 A1 ist eine Druckmaschine bekannt, bei der der nur einseitig gelagerte Druckzylinder für den Austausch der Druckhülse axial so in seinem Lager bewegt wird, dass ein in einer zwischen der Druckhülse und dem Trägerkörper angeordneten Zwischenhülse vorgesehener Druckluftkanal in Anschluss kommt mit der Austrittsöffnung einer Druckluftleitung, die an einer neben dem Lager angeordneten Konsole austritt und mit einem Druckluftanschluss verbunden ist. Diese Konstruktion ist allerdings nur für kurze Druckzylinder geeignet, die nur einseitig gelagert sind und deren anderes Ende frei zugänglich ist, damit die Druckhülse von dort aufgezogen werden kann.

Aufgabe der Erfindung ist es, eine Gravier- oder Druckmaschine der eingangs genannten Art zu schaffen, die einen schnellen und ohne großen Zeit- upd maschinellen Aufwand zu bewerkstelligenden Wechsel der Form- oder Druckhülse gerade auch an einem beidseitig gelagerten Trägerkörper erlaubt, so dass die notwendigen Stillstandzeiten der Maschine deutlich verkürzt werden, die Produktivität somit gesteigert und Zeit und Kosten eingespart werden können.

Erfindungsgemäß wird dies dadurch erreicht, dass nach der axialen Bewegung des Trägerkörpers um einen Abstand das eine Ende des Trägerkörpers aus seinem Lager herausgezogen ist und danach um einen Winkel α verschwenkbar ist. Dadurch wird dieses Ende des Trägerkörpers frei zugänglich, und es kann von dieser Seite aus der Austausch der Formoder Druckhülse erfolgen, ohne dass der Trägerkörper aus der Maschine gehoben und zu einer besonderen Austauschvorrichtung transportiert werden muss. Die für den Hülsenwechsel notwendige Stillstand wird so erheblich verkürzt, und der maschinelle Aufwand dafür ist vergleichsweise gering und energiesparend.

Für die axiale Bewegung und die Winkelbewegung kann jeweils ein separater Antrieb vorgesehen sein. In diesem Fall ist es von Vorteil, wenn nach dem Ende der einen Bewegung die nachfolgende Bewegung automatisch ausgelöst wird.

Nach einer bevorzugten Ausführungsform der Erfindung ist der Trägerkörper an seinem einen Ende in einer feststehenden Lageraufnahme und an seinem anderen Ende in einer axial verschiebbaren und um einen Winkel α verschwenkbaren Lageraufnahme gelagert.

Vorzugsweise wird nach der axialen Bewegung der verschwenkbaren Lageraufnahme um den Abstand a mit seiner weiteren axialen Bewegung auch seine Schwenkbewegung mittels einer Kurvenführung bewirkt. Die Schwenkbewegung erfolgt so integral mit der axialen Bewegung und es ist für die beiden Bewegungen nur ein Antrieb erforderlich.

Bevorzugt ist die verschwenkbare Lageraufnahme auf einer Konsole mittels Langloch und Stift in axialer Richtung geführt, und an der verschwenkbaren Lageraufnahme ist seitlich abragend ein erster, niedriger Fortsatz und im Abstand vor diesem ein zweiter, höherer Fortsatz vorgesehen; dabei liegt in der Ausgangsstellung der verschwenkbaren Lageraufnahme der niedrige Fortsatz mit seiner Stirnfläche an der Führungsfläche eines kreisrunden, an der Konsole angeordneten Führungselementes gleitend an, und nach einer axialen Bewegung der verschwenkbaren Lageraufnahme um den Abstand a schlägt der höhere Fortsatz mit seiner seitlichen Anlagefläche an dem kreisrunden Führungselement an. So bewirkt die weitere axiale Bewegung der verschwenkbaren Lageraufnahme auch seine Schwenkbewegung.

Um während des Betriebs der Maschine nach jedem Hülsenwechsel die Synchronizität zwischen einem Werkzeug, z.B. einem Laserstrahl, und dem Trägerkörper sicher zu stellen, ist vorteilhaft auf der Seite der verschwenkbaren Lageraufnahme ein Winkelschrittmacher (Encoder) mit der Achse des Trägerkörpers gekoppelt. Der Winkelschrittmacher ist vorzugsweise als Hohlwellenencoder ausgebildet.

Vorteilhafterweise ist der Trägerkörper als zylindrischer Hohlkörper ausgebildet, in dessen Wand durchgehende Bohrungen vorgesehen sind; der Hohlraum des Trägerkörpers ist nach der Schwenkbewegung durch eine Drehdurchführung mit Druckluft beaufschlagbar. So kann das Gewicht des Trägerkörpers deutlich reduziert werden, und die Fertigung wird vereinfacht, indem nicht besondere Kanäle für die Druckluft in einen Trägerkörper aus Vollmaterial eingebracht werden müssen. Wenn zur Kompensation verschiedener Durchmesser der formoder Druckhülsen auf den Trägerkörper in an sich bekannter Weise eine Zwischenhülse aufgeschoben ist, dann fluchten die Bohrungen in der Wand des Trägerkörpers mit Druckluftdurchführungen in der Zwischenhülse.

Die Erfindung wird im folgenden anhand der anhängenden Zeichnungen beispielhaft genauer beschrieben; es zeigen
- Fig. 1: schematisch die Draufsicht auf eine Gravier- oder Druckmaschine nach der Erfindung,
- Fig. 2: unterbrochen den Längsschnitt durch den Zylinder Einer erfindungsgemäßen Gravier- oder Druckmaschine,
- Fig. 3: die Seitenansicht der einen Lageraufnahme einer erfindungsgemäßen Gravier- oder Druckmaschine, teilweise geschnitten und
- Fig. 4: die Draufsicht auf die Lageraufnahme gemäß Fig. 3.

In Fig. 1 ist über dem Maschinenbett 1 einer Gravier- oder Druckmaschine der beidseitig in jeweils einer Lageraufnahme 2 und 3 gelagerte Trägerkörper 4 eines Form- oder Druckzylinders zu sehen. Die eine Lageraufnahme 3 ist um eine vertikale Achse schwenkbar ausgebildet; sie lässt sich auf einer Konsole sowohl axial verschieben als auch anschließend um einen Winkel α verschwenken, so dass das in der gegenüberliegenden Lageraufnahme 2 verschiebbar gelagerte Ende des Trägerkörpers 4 aus seinem Lager herausgezogen und durch die Schwenkbewegung frei zugänglich wird, wie in Fig. 1 mit strichlierten Linien wiedergegeben.

Der Trägerkörper 4 ist, wie aus Fig. 2 zu ersehen, als einseitig verschlossener Hohlkörper ausgebildet. Am verschlossenen Ende ist der Trägerkörper 4 normalerweise und immer während des Betriebs der Maschine in einem Lager der Lageraufnahme 2 gelagert; das offene Ende ist in der verschwenkbaren Lageraufnahme 3 gelagert. Durch eine nicht näher dargestellte Drehdurchführung in der verschwenkbaren Lageraufnahme 3 kann über eine Druckluftleitung 6 Druckluft in den Hohlraum 5 des Trägerkörpers 4 geleitet werden. Die Wandstärke des Trägerkörpers 4 ist so dimensioniert, dass sie einerseits der Druckluft sicher standhält, andererseits aber auch eine deutliche Gewichtsreduzierung gegenüber einem Trägerkörper 4 aus Vollmaterial, in dem gegebenenfalls lediglich Druckluftkanäle vorgesehen sind, erreicht wird. Gemäß Fig. 2 sind in der Wand 7 des Trägerkörpers 4 durchgehende Bohrungen 8 vorgehen, die im dargestellten Beispiel mit Druckluftdurchführungen 9 in einer auf den Trägerkörper 4 aufgeschobenen Zwischenhülse 10 (bridging sleeve) fluchten. Auf der Zwischenhülse 10 sitzt hier die austauschbare Form- oder Druckhülse 11 aus einem elastisch dehnbaren Material. Wird Druckluft in den Hohlraum 5 geleitet, so breitet sich diese durch die Bohrungen 8 und Druckluftzuführungen 9 aus und erzeugt zwischen der Zwischenhülse 10 und der Form- oder Druckhülse 11 ein Luftpolster, so dass letztere sich leicht und ohne großen Kraftaufwand abziehen und eine andere sich ebenso leicht aufziehen lässt. Die Zwischenhülse 10 im dargestellten Beispiel kann ebenfalls ausgewechselt werden und dient dazu unterschiedliche Durchmesser der Form- und Druckhülsen 11 auszugleichen. Selbstverständlich kann eine entsprechend bemessene Form- oder Druckhülse 11 auch direkt auf den Trägerkörper 4 aufgezogen werden.

Für den Wechsel der Form- oder Druckhülse 11 wird nach der Erfindung, bevor die Druckluft eingeleitet wird, der Trägerkörper 4 durch eine axiale Bewegung und eine anschließende Schwenkbewegung der verschwenkbaren Lageraufnahme 3 das verschlossene Ende des Trägerkörpers 4 aus seinem Lager in der feststehenden Lageraufnahme 2 herausgezogen und anschließend soweit verschwenkt, dass das nunmehr freie Ende zugänglich ist und von dieser Seite der Hülsenwechsel vorgenommen werden kann.

Für das Verschieben und Verschwenken des Trägerkörpers 4 kann jeweils ein separater Antrieb vorgesehen sein, der elektrisch, hydraulisch oder pneumatisch betrieben sein kann. Vorteilhafterweise können aber beide Bewegungen gemeinsam gestartet werden, so dass dann am Ende der einen Bewegung automatisch die nachfolgende Bewegung eingeleitet wird, also beim Ausschwenken des Trägerkörpers 4 folgt auf das Verschieben automatisch das Verschwenken, beim Zurückschwenken ist die Abfolge umgekehrt.

Nach einer in den Fig. 3 und Fig. 4 dargestellten, bevorzugten Ausführungsform ist vorteilhaft nur ein Antrieb erforderlich. Die verschwenkbare Lageraufnahme 3 ist auf einer Konsole 12 verschieb- und verdrehbar montiert. An der Konsole 12 ist dazu ein Stellmechanismus 13 vorgesehen, der elektrisch oder hydraulisch oder pneumatisch angetrieben sein kann. Für ihre axiale Bewegung ist die verschwenkbare Lageraufnahme 3 auf der Konsole 12 in einem Langloch 14 mittels Stift 15 geführt; an einem seitlichen Führungsteil 16 findet eine zusätzliche axiale Führung statt. Für die Schwenkbewegung ist im Beispiel eine Kurvenführung vorgesehen. Dazu sind an der verschwenkbaren Lageraufnahme 3 auf ihrer vom Führungselement 16 abgewandten Seite zwei radial abragende Fortsätze 17, 18 unterschiedlicher Höhe angebracht, und auf der Konsole 12 befindet sich ein mit diesen Fortsätzen 17, 18 zusammenwirkendes, im dargestellten Beispiel kreisrundes, Führungselement 21.

In Normalstellung der verschwenkbare Lageraufnahme 3 liegt der niedrigere Fortsatz 17 mit seiner Stirnfläche 19 an dem Führungselement 21 an; er gleitet bei der axialen Bewegung der verschwenkbaren Lageraufnahme 3 an diesem Führungselement 21 entlang, bis der in einem Abstand a vor ihm liegende, höhere Fortsatz 18 mit seiner seitlichen Anlagefläche 20 an das Führungselement 21 anstößt; in dieser Stellung ist der gegenüberliegende Lagerzapfen des Trägerkörpers 4 aus dem Lager in der feststehenden Lageraufnahme 2 gelöst. Bei der weiteren axialen Bewegung gleiten beide Fortsätze 17, 18 mit ihrer Stirnfläche 19 bzw. Anlagefläche 20 an einer Kurvenfläche 22, die im hier beschriebenen Beispiel die Umfangsfläche des kreisrunden Führungselements 21 ist, entlang, wodurch mit der axialen Bewegung und durch diese bedingt auch die Schwenkbewegung der verschwenkbaren Lageraufnahme 3 erfolgt. Wenn der Schwenkwinkel α erreicht ist, kann Druckluft in den Hohlraum 5 eingeleitet werden und der Austausch der Form- bzw. Druckhülse 11, wie oben beschrieben, erfolgen. Danach wird mit der axialen Bewegung in umgekehrter Richtung zunächst die Schwenkbewegung zurückgeführt und danach der Trägerkörper 4 in sein Lager in der feststehenden Lageraufnahme 2 eingeschoben, so dass die Maschine wieder betriebsbereit ist.

Als Führungselement 21 kommt auch ein Teil mit einer anders als kreisrund geformten Kurvenfläche 22 in Frage. Auch sind noch andere Lösungen für den Antrieb der Bewegungen denkbar, ohne von der Erfindung abzuweichen.

Der Austausch der Form- oder Druckhülsen 11 kann also an der jeweiligen Maschine selbst in kurzer Zeit und ohne weiteren maschinellen Aufwand in energiesparender Weise erfolgen; die Stillstandzeit der Maschine wird auf ein Minimum reduziert, was sich produktionssteigernd und kostensparend auswirkt.
Nach der beschriebenen, bevorzugten Ausführungsform ist für die Bewegung des Trägerkörpers 4 in axialer Richtung und für seine Schwenkbewegung nur ein einziger Antrieb erforderlich; dadurch wird die Störanfälligkeit der Vorrichtung erheblich herabgesetzt und nochmals Energie eingespart. Das Einkoppeln des Trägerkörpers 4 auf der Seite der feststehenden Lageraufnahme 2 nach jedem Hülsenwechsel kann durch Reibschluss, Kraftschluss, mittels Verzahnung, über eine Rutschkupplung oder magnetisch geschehen. In jedem Fall muss ein Schlupf des Trägerkörpers 4 bzw. seines Lagerzapfens in der feststehenden Lageraufnahme 2 während des Betriebs der Maschine unbedingt vermieden werden. Bei einer Graviermaschine etwa muss sicher gestellt werden, dass das Gravierwerkzeug, z.B. ein Laserstrahl, sich immer in absoluter Synchronizität befindet mit der Drehung des Trägerkörpers 4, auf dem sich die zu gravierende Form- oder Druckhülse 11 befindet. Entsprechendes gilt für den Formzylinder und den Druckzylinder einer Druckmaschine. Um diese Synchronizität überwachen zu können, wird ein Encoder oder Winkelschrittgeber 23 eingesetzt, der hier als Hohlwellenencoder ausgebildet und auf der Seite der verschwenkbaren Lageraufnahme 3, wo der Trägerkörper 4 sich mit seinem Lagerzapfen immer im Lager befindet, mit der Achse des Trägerkörpers 4 gekoppelt ist.

### Bezugszeichenliste:

- 1: Maschinenbett
- 2: feststehende Lageraufnahme
- 3: verschwenkbare Lageraufnahme
- 4: Trägerkörper
- 5: Hohlraum
- 6: Druckluftleitung
- 7: Wand
- 8: Bohrungen
- 9: Druckluftdurchführungen
- 10: Zwischenhülse
- 11: Form- oder Druckhülse
- 12: Konsole
- 13: Stellmechanismus
- 14: Langloch
- 15: Stift
- 16: Führungsteil
- 17: niedriger Fortsatz
- 18: höherer Fortsatz
- 19: Stirnfläche
- 20: Anlagefläche
- 21: Führungselement
- 22: Kurvenfläche
- 23: Encoder / Winkelschrittgeber

## Patentansprüche

1. Gravier- oder Druckmaschine, mit einem drehbaren zylindrischen Trägerkörper (4), auf dem eine austauschbare äußere Form- oder Druckhülse (11) aus elastisch dehnbarem Material sitzt, die zum Auf- und Abziehen auf den oder von dem Trägerkörper (4) durch Einleiten von Druckluft zwischen den Trägerkörper (4) oder eine auf den Trägerkörper aufgeschobene Zwischenhülse (10) und die Form- oder Druckhülse (11) radial dehnbar ist, und mit einer Vorrichtung, durch die der Trägerkörper (4) relativ zum Maschinenbett (1) in axialer Richtung bewegbar ist,
**dadurch gekennzeichnet,**
**dass** nach der axialen Bewegung des Trägerkörpers (4) um einen Abstand (a) das eine Ende des Trägerkörpers (4) aus seinem Lager herausgezogen ist und danach um einen Winkel (α) verschwenkbar ist.

2. Gravier- oder Druckmaschine nach Anspruch 1, **dadurch gekennzeichnet, dass** für die axiale Bewegung und die Winkelbewegung jeweils ein separater Antrieb vorgesehen ist.

3. Gravier- oder Druckmaschine nach Anspruch 2, **dadurch gekennzeichnet, dass** nach dem Ende der einen Bewegung automatisch die nachfolgende Bewegung auslösbar ist.

4. Gravier- oder Druckmaschine nach Anspruch 1, **dadurch gekennzeichnet, dass** der Trägerkörper (4) an seinem einen Ende in einer feststehenden Lageraufnahme (2) und an seinem anderen Ende in einer axial verschiebbaren und um einen Winkel (α) verschwenkbaren Lageraufnahme (3) gelagert ist.

5. Gravier- oder Druckmaschine nach Anspruch 4, **dadurch gekennzeichnet, dass** nach der axialen Bewegung der verschwenkbaren Lageraufnahme (3) um den Abstand (a) mit ihrer weiteren axialen Bewegung auch ihre Schwenkbewegung mittels einer Kurvenführung durchführbar ist.

6. Gravier- oder Druckmaschine nach Anspruch 4, **dadurch gekennzeichnet, dass** die verschwenkbare Lageraufnahme (3) auf einer Konsole (12) mittels Langloch (14) und Stift (15) in axialer Richtung geführt ist und an der verschwenkbaren Lageraufnahme (3) seitlich abragend ein niedriger Fortsatz (17) und im Abstand vor diesem ein höherer Fortsatz (18) vorgesehen ist, wobei in der Ausgangsstellung der verschwenkbaren Lageraufnahme (3) der niedrige Fortsatz (17) mit seiner Stirnfläche (19) an der Umfangsfläche (22) eines an der Konsole (12) angeordneten, kreisrunden Führungselementes (21) gleitend anliegt und nach einer axialen Bewegung der verschwenkbaren Lageraufnahme (3) um den Abstand (a) der höhere Fortsatz (18) mit seiner seitlichen Anlagefläche (20) an dem Führungselement (21) anschlägt.

7. Gravier- oder Druckmaschine nach Anspruch 4, **dadurch gekennzeichnet, dass** auf der Seite der verschwenkbaren Lageraufnahme (3) ein Winkelschrittmacher (23) mit der Achse des Trägerkörpers (4) gekoppelt ist.

8. Gravier- oder Druckmaschine nach Anspruch 7, **dadurch gekennzeichnet, dass** der Winkelschrittmacher (23) als Hohlwellenencoder ausgebildet ist.

9. Gravier- oder Druckmaschine nach Anspruch 1, **dadurch gekennzeichnet, dass** der Trägerkörper (4) als zylindrischer Hohlkörper ausgebildet ist, in dessen Wand (7) durchgehende Bohrungen (8) vorgesehen sind, und dass der Hohlraum (5) des Trägerkörpers (4) nach dessen Schwenkbewegung durch eine Drehdurchführung mit Druckluft beaufschlagbar ist.

10. Gravier- oder Druckmaschine nach Anspruch 9, **dadurch gekennzeichnet, dass** die Bohrungen (8) in der Wand (7) des Trägerkörpers (4) mit Druckluftdurchführungen (9) in einer auf den Trägerkörper (4) aufgeschobenen Zwischenhülse (10) fluchten.

## Claims

1. Engraving machine or printing press, having a rotatable cylindrical carrier (4) on which an exchangeable outer forme or printing sleeve (11) made from elastically expandable material is seated which, for pulling onto or off the carrier (4), can be expanded radially by introducing compressed air between the carrier (4) or a bridging sleeve (10) pushed onto the carrier and the forme or printing sleeve (11), and having an apparatus by means of which it is possible to move the carrier (4) relative to the machine bed (1) in the axial direction, **characterized in that**, after the axial movement of the carrier (4) by a distance (a), the one end of the carrier (4) is pulled out of its bearing and can subsequently be pivoted through an angle (α).

2. Engraving machine or printing press according to Claim 1, **characterized in that** in each case a separate drive is provided for the axial movement and the angular movement.

3. Engraving machine or printing press according to Claim 2, **characterized in that**, after the end of one movement, it is possible for the subsequent movement to be initiated automatically.

4. Engraving machine or printing press according to Claim 1, **characterized in that** the carrier (4) is mounted at one end in a stationary bearing seat (2) and at its other end in a bearing seat (3) which is axially displaceable and can be pivoted through an angle (α).

5. Engraving machine or printing press according to Claim 4, **characterized in that**, after the axial movement of the pivotable bearing seat (3) by the distance (a), it is also possible to perform its pivoting movement with its further axial movement by means of cam guidance.

6. Engraving machine or printing press according to Claim 4, **characterized in that** the pivotable bearing seat (3) is guided on a bracket (12) in the axial direction by means of a slot (14) and pin (15) and, protruding laterally on the pivotable bearing seat (3), a low projection (17) is provided and, at a distance in front of the latter, a higher projection (18) is provided, the end face (19) of the low projection (17) being in sliding contact, in the initial position of the pivotable bearing seat (3), with the circumferential surface (22) of a circular guide element (21) arranged on the bracket (12) and the lateral bearing surface (20) of the higher projection (18) striking the guide element (21) after an axial movement of the pivotable bearing seat (3) by the distance (a).

7. Engraving machine or printing press according to Claim 4, **characterized in that** a rotary encoder (23) is coupled to the axle of the carrier (4) on the side of the pivotable bearing seat (3).

8. Engraving machine or printing press according to Claim 7, **characterized in that** the rotary encoder (23) is designed as a hollow-shaft encoder.

9. Engraving machine or printing press according to Claim 1, **characterized in that** the carrier (4) is designed as a cylindrical hollow body, in whose wall (7) through holes (8) are provided, and **in that** it is possible to supply compressed air through a rotary leadthrough to the cavity (5) of the carrier (4) after its pivoting movement.

10. Engraving machine or printing press according to Claim 9, **characterized in that** the holes (8) in the wall (7) of the carrier (4) are aligned with compressed-air leadthroughs (9) in a bridging sleeve (10) pushed onto the carrier (4).

## Revendications

1. Machine de gravure ou d'impression, comprenant un corps porteur cylindrique rotatif (4) sur lequel repose une gaine de formage ou d'impression extérieure remplaçable (11), en matériau élastiquement étirable, qui peut être étirée radialement pour la glisser sur ou depuis le corps porteur (4) par l'introduction d'air comprimé entre le corps porteur (4) ou une gaine intermédiaire (10) poussée sur le corps porteur et la gaine de formage ou d'impression (11), et comprenant un dispositif permettant de déplacer le corps porteur (4) dans la direction axiale par rapport au lit de la machine (1),
**caractérisée en ce qu'**
après le déplacement axial du corps porteur (4) d'une distance (a), une extrémité du corps porteur (4) est glissée hors de son palier et peut ensuite être pivotée d'un angle (α).

2. Machine de gravure ou d'impression selon la revendication 1, **caractérisée en ce que** l'on prévoit un entraînement séparé pour le déplacement axial et le déplacement angulaire.

3. Machine de gravure ou d'impression selon la revendication 2, **caractérisée en ce qu'**à la fin d'un déplacement, le déplacement suivant peut être déclenché automatiquement.

4. Machine de gravure ou d'impression selon la revendication 1, **caractérisée en ce que** le corps porteur (4) est monté à l'une de ses extrémités dans un logement de palier fixe (2) et à l'autre extrémité dans un logement de palier (3) pouvant coulisser axialement et pouvant pivoter d'un angle (α).

5. Machine de gravure ou d'impression selon la revendication 4, **caractérisée en ce qu'**après le déplacement axial de la distance (a) du logement de palier (3) pouvant pivoter avec son déplacement axial supplémentaire, son déplacement angulaire peut aussi être effectué au moyen d'une glissière en courbe.

6. Machine de gravure ou d'impression selon la revendication 4, **caractérisée en ce que** le logement de palier (3) pouvant pivoter est guidé dans la direction axiale sur une console (12) au moyen d'un trou oblong (14) et d'une tige (15), et l'on prévoit, en saillie latéralement sur le logement de palier (3) pouvant pivoter, une projection inférieure (17), et à distance de celle-ci, une projection supérieure (18), la projection inférieure (17) s'appliquant en glissant avec sa face frontale (19) contre la surface périphérique (22) d'un élément de guidage (21) circulaire rond disposé sur la console (12), dans la position de départ du logement de palier (3) pouvant pivoter, et après un déplacement axial du logement de palier (3) pouvant pivoter, de la distance (a), la projection supérieure (18) vient buter avec sa face d'appui latérale (20) contre l'élément de guidage (21).

7. Machine de gravure ou d'impression selon la revendication 4, **caractérisée en ce qu'**un donneur de pas d'angle (23) est accouplé à l'axe du corps porteur (4) du côté du logement de palier (3) pouvant pivoter.

8. Machine de gravure ou d'impression selon la revendication 7, **caractérisée en ce que** le donneur de pas d'angle (23) est réalisé en tant que codeur à arbre creux.

9. Machine de gravure ou d'impression selon la revendication 1, **caractérisée en ce que** le corps porteur (4) est réalisé en tant que corps creux cylindrique, dans la paroi (7) duquel sont prévus des alésages traversants (8) et **en ce que** l'espace creux (5) du corps porteur (4) peut être chargé en air comprimé après son déplacement de pivotement par une ligne rotative.

10. Machine de gravure ou d'impression selon la revendication 9, **caractérisée en ce que** les alésages (8) dans la paroi (7) du corps porteur (4) sont alignés avec les lignes d'air comprimé (9) dans une gaine intermédiaire (10) poussée sur le corps porteur (4).
